# FASCICULE DE BREVET EUROPEEN

(11) **EP 0 644 735 B1**
(45) Date de publication et mention de la délivrance du brevet: **01.10.1997**
(21) Numéro de dépôt: 93913110.8
(22) Date de dépôt: 10.06.1993
(51) Int. Cl.: A47G 19/06

(54) **DISPOSITIF DE PRISE DE REPAS**
HALTEVORRICHTUNG FÜR SPEISEN
MEAL TRAY

(30) Priorité: 10.06.1992 FR 9206994; 09.12.1992 FR 9214848; 09.12.1992 FR 9214849
(43) Date de publication de la demande: 29.03.1995
(73) Titulaire: CALDI, Michel, F-78550 Bazainville (FR)
(72) Inventeur: CALDI, Michel, F-78550 Bazainville (FR)
(74) Mandataire: Dronne, Guy
(86) Numéro de dépôt international: FR9300554
(87) Numéro de publication internationale: WO9325127

(56) Documents cités:
- DE-A- 3 615 933
- DE-C- 906 502
- GB-A- 1 377 826
- US-A- 2 240 020
- US-A- 2 561 022
- US-A- 3 027 037
- US-A- 3 768 710
- US-A- 4 607 758
- US-A- 4 732 274

## Description

La présente invention a pour objet un dispositif de prise de repas.

De façon plus précise, l'invention concerne un dispositif qui permet à l'utilisateur de maintenir, à l'aide d'une seule main, de préférence plusieurs récipients contenant divers mets et, de préférence, un verre tout en laissant l'autre main libre pour manipuler les ustensiles nécessaires à la prise de ces mets.

Ce dispositif se révèle très utile aussi à l'occasion de réceptions où les convives ne sont pas attablés, par exemple les vernissages, les "lunchs", les buffets, mais aussi dans toutes les situations où l'utilisateur veut s'alimenter mais la disponibilité d'une table n'est pas possible, ainsi que dans plusieurs lieux publics comme les halls de gare, les trains, les stades, les files d'attente des cinémas, et aussi tout simplement devant la télévision.

Le terme "récipient" utilisé ci-après fait référence à tout type d'objet pouvant contenir des aliments, quels que soient sa forme ou le matériau dont il est composé, par exemple plats, barquettes, assiettes en carton, cette liste n'étant bien sûr pas limitative.

Le terme "verre" utilisé ci-après fait référence à tout type d'objet pouvant contenir des liquides, quels que soient sa forme ou le matériau dont il est composé comme: verre, gobelet, cônes à glaces, cette liste n'étant bien sûr pas limitative.

Plusieurs types de récipients, assiettes, barquettes, plateaux-repas en carton alimentaire ou en plastique existent déjà sur le marché. Il est vrai que tous peuvent contenir de la nourriture et certains peuvent être utilisés avec un verre ou gobelet pour manger debout ou assis sans une table.

Le brevet américain US-A-2 561 022 décrit un tel dispositif qui est constitué par un plateau à fond plat et comportant un rebord de hauteur réduite. Au centre du fond de ce plateau est prévu une poignée de forme tronconique qui permet d'une part de tenir l'ensemble et dont la cavité interne permet de mettre en place un gobelet. Cependant, ce dispositif ne résout que partiellement le problème dans la mesure où il ne permet en fait que de prendre en considération des aliments correspondants à ceux qu'on prend lors d'un apéritif et que, d'autre part, comme la poignée fait saillie largement hors du fond du plateau, celui-ci ne peut être utilisé en appui sur une table.

Un objet de la présente invention est de remédier aux inconvénients des solutions antérieures en fournissant un dispositif de prise de repas qui soit utilisable aussi bien lorsqu'il est tenu à la main, c'est-à-dire lorsque son utilisateur est en position, par exemple, debout, que en appui sur une table ou toute autre surface horizontale dans des conditions de confort acceptable.

Pour atteindre ce but, le dispositif de prise de repas selon l'invention se caractérise en ce que les moyens formant récipient pour recevoir les aliments, présentent un fond et une paroi latérale, ledit fond étant raccordé à ladite première extrémité des moyens de préhension, une partie dudit fond étant sensiblement dans un même plan que la deuxième extrémité des moyens de préhension, ledit fond dans sa portion de raccordement aux moyens de préhension ménageant autour des moyens de préhension un espace libre pour permettre l'engagement de la main de l'utilisateur autour des moyens de préhension et comprenant une portion en relief s'étendant de la paroi latérale jusqu'à l'espace entourant les moyens de préhension pour permettre le passage du poignet de l'utilisateur.

On comprend que, grâce aux dispositions de l'invention, il est possible soit de faire reposer le dispositif sur une surface horizontale grâce aux caractéristiques de son fond, soit de tenir le dispositif à la main commode puisque un espace est ménagé autour des moyens de préhension.

Les moyens de préhension ont une forme sensiblement tronconique et sont intérieurement évidés pour recevoir un gobelet ou verre ou encore une boîte de boisson.

Selon un premier mode de mise en oeuvre, les moyens formant récipient ont en section par un demi-plan axial une forme évasée versle haut, par exemple en U ou en V ou de forme rectangulaire, dont le sommet forme le fond du récipient, dont une des branches forme la paroi latérale et dont la deuxième branche forme la portion de raccordement aux moyens de préhension.

Selon ce premier mode de réalisation, le récipient est donc unitaire.

Selon un deuxième mode de réalisation du dispositif, la paroi formant le fond des moyens formant récipient comporte des portions en saillie s'étendant de la paroi latérale à la portion de raccordement, par quoi les moyens formant récipient comprennent une pluralité de compartiments distincts.

Selon un troisième mode de réalisation du dispositif, les moyens formant récipient comprennent une pluralité de récipients individuels amovibles par rapport aux moyens de préhension, chaque récipient individuel comprenant un fond, une paroi latérale et des moyens de solidarisation à ladite première extrémité des moyens de préhension, lesdits fonds des récipients individuels étant disposés sensiblement dans un même plan que la deuxième extrémité des moyens de préhension lorsque lesdits récipients sont solidarisés avec lesdits moyens de préhension.

On comprend que, selon ce troisième mode de réalisation de l'invention, il est possible dans un premier temps de choisir des récipients en fonction des mets qu'ils contiennent initialement et de les solidariser au fur et à mesure aux moyens de préhension. Après cette solidarisation, on se retrouve avec une disposition conforme à la définition générale de l'invention.

D'autres caractéristiques et avantages de la présente invention apparaîtront mieux à la lecture de la description qui suit de plusieurs modes de mise en oeuvre de l'invention donnés à titre d'exemples non limitatifs. La description se réfère aux figures annexées sur lesquelles :
- la figure 1 est une vue en perspective d'un premier mode de réalisation d'un dispositif de prise de repas ;
- la figure 2 est une vue en coupe verticale du mode de réalisation de la figure 1 ;
- la figure 3 montre en coupe un couvercle adaptable au dispositif de la figure 1 ;
- la figure 4 montre en coupe verticale une première variante de réalisation du dispositif de la figure 1 ;
- la figure 5 montre en coupe verticale une variante du mode de réalisation de la figure 1 ;
- la figure 6 montre en perspective une deuxième variante de réalisation du dispositif de la figure 1 ;
- la figure 7 montre en perspective une troisième variante de réalisation du dispositif de la figure 1 ;
- la figure 8 montre en perspective une deuxième mode de réalisation du dispositif de prise de repas dans lequel on trouve plusieurs récipients indépendants ;
- la figure 9 montre en perspective en vue de dessus un troisième mode de réalisation du dispositif de prise de repas dans lequel les récipients sont amovibles ; et
- la figure 10 est une vue en perspective du dispositif de la figure 9 montrant les moyens de préhension et un récipient amovible.

En se référant tout d'abord aux figures 1 et 2, on va décrire un premier mode de réalisation du dispositif de prise de repas. Celui-ci se compose de moyens de préhension 10 et de moyens formant récipient 12. Les moyens de préhension 10 sont constitués dans ce mode de réalisation par une pièce en forme de tronc de cône 14 qui présente une extrémité supérieure ouverte 16 et une extrémité inférieure fermée 18, le diamètre de l'extrémité supérieure 16 étant supérieur à celui de l'extrémité inférieure. La partie formant récipient est de révolution autour de l'axe XX' de la pièce 14 et présente une section droite en forme de V. Plus précisément, elle est constituée par une paroi latérale externe tronconique 20 et par une paroi tronconique interne 22 dont le bord supérieur est raccordé à l'extrémité supérieure 16 des moyens formant préhension 10. On définit ainsi un volume annulaire interne 24 destiné à recevoir des aliments et un volume externe 26 qui entoure la pièce 14 de préhension permettant ainsi une saisie aisée de celle-ci. Comme le montre mieux la figure 2, l'extrémité inférieure 18 des moyens de préhension 10 et le sommet de la section en V 28 sont sensiblement disposés dans un même plan horizontal PP' permettant ainsi de reposer l'ensemble sur une surface horizontale. Selon le mode de réalisation de la figure 2, la cavité interne 30 des moyens de préhension 10 a des dimensions capables de recevoir un verre 32. Sur la figure 2, on a représenté également des cloisons radiales 34 qui permettent ainsi de définir différents compartiments dans le récipient. Ces cloisons sont de préférence évidées pour permettre l'emboîtement des différents dispositifs les uns dans les autres.

La figure 3 représente un couvercle 36 qui peut être disposé sur les moyens formant récipient.

La figure 4 représente une première variante de réalisation du dispositif de la figure 1 dans laquelle on prévoit un évidement radial 40 dans la partie formant récipient pour permettre éventuellement le passage du poignet de l'utilisateur du dispositif de prise de repas.

La figure 5 représente une deuxième variante de réalisation dans laquelle les moyens de préhension 14 ont toujours une forme tronconique mais dont l'extrémité inférieure est ouverte. Les moyens formant récipient sont toujours de forme annulaire mais ils présentent en demi-section droite sensiblement la forme d'un U, le sommet 42 du U formant le fond du récipient étant disposé sensiblement dans le plan de l'extrémité 18 des moyens de préhension, une des branches 44 formant la paroi latérale et la deuxième branche 46 formant une portion de raccordement à l'extrémité supérieure des moyens de préhension. La demi-section droite pourrait également être rectangulaire.

La figure 6 montre une troisième variante de réalisation du dispositif de la figure 5 qui autorise la mise en place dans les moyens de préhension 14 d'un verre à pied. Pour cela, la paroi latérale tronconique comporte une fente 50 s'étendant entre ses deux extrémités.Cette fente 50 est prolongée par une ouverture 52 dans le volume intérieur 24 destiné à recevoir les aliments. En outre, l'extrémité inférieure des moyens de préhension est munie d'une cloison 54 qui comporte une fente radiale 56 prolongeant la fente 50 et d'un orifice circulaire 58 disposé selon l'axe du tronc de cone. On comprend qu'ainsi on peut mettre en place un verre à pied, la partie verre proprement dite reposant sur la périphérie de l'extrémité supérieure 16 des moyens de préhension, le pied du verre étant maintenu dans l'évidement circulaire central 58.

La figure 7 représente une variante de réalisation du dispositif de préhension dans lequel le dispositif de prise de repas comporte en outre des récipients individuels tels que 64 qui peuvent être mis en place dans le volume interne du récipient 24. Ce mode de réalisation permet ainsi de choisir des plateaux 64 correspondant aux mets souhaités.

Le deuxième mode de réalisation représenté sur la figure 8 se différencie du premier mode de réalisation par le fait qu'au lieu d'avoir un seul récipient destiné à recevoir les aliments, les moyens formant récipient sont constitués par une pluralité de compartiments raccordés aux moyens formant préhension. Sur la figure 8, on a représenté les moyens de préhension 70 de forme tronconique qui sont semblables à ceux de la figure 6 dans la mesure où ils permettent la mise en place d'un verre à pied. L'extrémité supérieure 72 des moyens de préhension 70 est raccordée à la partie supérieure de trois logements destinés à recevoir des aliments, respectivement référencés 74, 76 et 78. Le nombre de logements pourrait bien entendu être différent. Chaque logement, par exemple le logement 74, comporte un fond 74a, une paroi latérale 74b et une portion 74c de raccordement à l'extrémité supérieure des moyens de préhension. Les fonds des différents compartiments 74, 76, 78 sont disposés sensiblement dans un même plan que l'extrémité inférieure 80 des moyens de préhension 70. La conformation de la portion 74'b de la paroi latérale des compartiments est telle qu'on ménage autour des moyens de préhension 70 un volume 80 suffisant pour permettre une préhension aisée des moyens de préhension 70.

En se référant maintenant aux figures 9 et 10, on va décrire un troisième mode de réalisation du dispositif de prise de repas. Selon ce mode de réalisation, on trouve également des moyens de préhension 90 formant une poignée et de forme générale tronconique et une pluralité de compartiments amovibles, trois dans le cas de la figure 9, référencés 92, 94 et 96. Ces compartiments amovibles ou récipients amovibles sont mécaniquement raccordés à l'extrémité supérieure 98 des moyens de préhension 90. Pour cela le bord supérieur des moyens de préhension comporte des ergots tels que 100 et qui peuvent coopérer avec une fente 102 ménagée dans la périphérie 104 des compartiments, par exemple, du compartiment 92. En outre, la partie de la paroi latérale du compartiment disposée à proximité de la fente 102 définit une surface d'appui 106 conjuguée de la face externe supérieure du tronc de cone de préhension 90. Ainsi, lorsque l'ergot est engagé dans la fente 102, on obtient une solidarisation entre les moyens de préhension 90 et le compartiment 92 reconstituant ainsi une structure analogue à celle qui est représentée sur la figure 8. Comme on le voit, la partie inférieure de la paroi latérale tournée vers les moyens de préhension et référencée 108 est en retrait de la surface d'appui 106 de manière à permettre la saisie de la partie inférieure des moyens de préhension 90. Conformément à l'invention, le fond 110 de chaque compartiment est disposé sensiblement dans un même plan que l'extrémité inférieure 112 des moyens de préhension lorsque les compartiments sont solidarisés avec les moyens de préhension.

De préférence, les moyens formant poignée ont une hauteur libre comprise entre 4 et 7 cm afin de permettre une saisie commode du dispositif de prise de repas.

De préférence également, le dispositif est réalisé en matériau plastique ou à partir de fibres végétales provenant par exemple de papiers recyclés. Selon le matériau utilisé, le dispositif peut être fabriqué par moulage par injection, par moulage ou par thermoformage.

## Revendications

1. Dispositif de prise de repas, comprenant des moyens de préhension (10) et des moyens formant récipient (12) pour recevoir des aliments, lesdits moyens de préhension (10) comportant une première extrémité de raccordement (16) aux moyens formant récipient et une deuxième extrémité libre (18), la distance entre les deux extrémités étant suffisante pour permettre la saisie manuelle des moyens de préhension (10) lesdits moyens de préhension (10) occupant une position sensiblement centrale par rapport aux moyens formant récipient (12), et ayant la forme d'un tronc de cône évidé formant un logement ouvert à sa partie supérieure et apte à recevoir des moyens formant gobelet caractérisé en ce que les moyens formant récipient (12) présentent un fond et une paroi latérale (20), ledit fond étant raccordé à ladite première extrémité des moyens de préhension (16), une partie dudit fond étant sensiblement dans un même plan que la deuxième extrémité des moyens de préhension, ledit fond dans sa portion de raccordement aux moyens de préhension (10) ménageant autour des moyens de préhension (10) un espace libre (26) pour permettre l'engagement de la main de l'utilisateur autour des moyens de préhension, et comprenant une portion en relief (40) s'étendant de la paroi latérale jusqu'à l'espace entourant les moyens de préhension pour permettre le passage du poignet de l'utilisateur.

2. Dispositif de repas selon la revendication 1, caractérisé en ce que lesdits moyens de préhension (10) ont la forme d'un tronc de cône évidé formant un logement interne, ladite première extrémité de raccordement (16) ayant un diamètre supérieur à celui de ladite deuxièpme extrémité (18).

3. Dispositif de prise de repas selon l'une quelconque des revendications 1 et 2, caractérisé en ce que les moyens formant récipient (12) présentent sensiblement une symétrie de révolution autour d'un axe (X) qui passe sensiblement par le centre de la première extrémité des moyens de préhension (10).

4. Dispositif de prise de repas selon la revendication 3, caractérisé en ce que les moyens formant récipient (12) ont en section par un demi-plan axial une forme évasée dont le sommet forme le fond du récipient, dont une des branches forme la paroi latérale et dont la deuxième branche forme la portion de raccordement aux moyens de préhension.

5. Dispositif de prise de repas selon l'une quelconque des revendications 1 à 4, caractérisé en ce que les moyens formant récipient (12) comprennent en outre des éléments de cloison s'étendant de la première extrémité des moyens de préhension jusqu'à ladite paroi latérale.

6. Dispositif de prise de repas selon l'une quelconque des revendications 1 à 4, caractérisé en ce qu'il comprend en outre des récipients individuels (64) aptes à être disposés dans les moyens formant récipient (12).

7. Dispositif de prise de repas selon les revendications 2 et 3, caractérisé en ce que ledit logement interne est ouvert à sa première extrémité, en ce que lesdits moyens formant récipient (12) présentent une ouverture (52) s'étendant sensiblement radialement par rapport audit axe et en ce que la paroi latérale des moyens de préhension (10) présente une fente (50) s'étendant entre les deux extrémités et en relation avec ladite ouverture, par quoi le pied d'un verre à pied peut être engagé dans le logement interne des moyens de préhension.

8. Dispositif de prise de repas selon la revendication 7, caractérisé en ce que la deuxième extrémité des moyens de préhension (18) est obturée par une cloison et en ce que ladite cloison est munie d'une fente (56) s'étendant de la fente ménagée (50) dans la paroi latérale des moyens de préhension jusqu'au centre de ladite deuxième extrémité.

9. Dispositif de prise de repas selon l'une quelconque des revendications 1 et 2, caractérisé en ce que la paroi formant le fond des moyens formant récipient (12) comporte des portions en saillie s'étendant de la paroi latérale à la portion de raccordement, par quoi les moyens formant récipient comprennent une pluralité de compartiments distincts.

10. Dispositif de prise de repas selon la revendication 1, caractérisé en ce que lesdits moyens formant récipient (12) comprennent une pluralité de récipients individuels (92, 94, 96) amovibles par rapport aux moyens de préhension (10), chaque récipient individuel (92, 94, 96) comprenant un fond, une paroi latérale et des moyens de solidarisation (102) à ladite première extrémité (100) des moyens de préhension, lesdits fonds des récipients individuels étant disposés sensiblement dans un même plan que la deuxième extrémité des moyens de préhension lorsque lesdits récipients sont solidarisés avec lesdits moyens de préhension.

## Claims

1. A meal-taking device, comprising handle means (10) and receptacle-forming means (12) for receiving foods, said handle means (10) including a first end (16) for connecting to the receptacle-forming means and a second end (18) that is free, the distance between the two ends being sufficient to enable the handle means to be grasped in the hand, said handle means (10) taking up a position that is substantially central with respect to the receptacle-forming means (12) and being in the form of a hollow truncated cone forming a housing that is open at its top end and that is suitable for receiving beaker-forming means, the device being characterised in that the receptacle-forming means (12) have a bottom and a side wall (20), said bottom being connected to said first end of the handle means (16), a portion of said bottom being substantially in the same plane as the second end of the handle means, the portion of said bottom that connects to the handle means (10) leaving empty space (26) around the handle means (10) to allow the hand of the user to be engaged around the handle means and comprising a projecting portion (40) extending the side wall to the space that surrounds the handle means in order to pass the wrist of the user.

2. The meal-taking device according to claim 1, characterised in that said handle means (10) is in the form of a hollow truncated cone forming an internal housing, said connecting first end (16) having a diameter greater than the diameter of said second end (18).

3. The meal-taking device according to any one of claims 1 and 2, characterised in that the receptacle-forming means (12) is substantially circularly symmetrical about an axis (X) passing substantially through the center of the first end of the handle means (10).

4. The meal-taking device according to claim 3, characterised in that the section of the receptacle-forming means (12) on an axial half-plane is flared in shape with an apex forming the bottom of the receptacle, with one of its branches forming the side wall, and with the second branch forming the connecting portion for connecting to the handle means.

5. The meal-taking device according to any one of claims 1 to 4, characterised in that the receptacle-forming means (12) further comprise partition elements extending from the first end of the handle means to said side wall.

6. The meal-taking device according to any one of claims 1 to 4, characterised in that it further comprises individual receptacles (64) suitable for being disposed in the receptacle-forming means (12).

7. The meal-taking device according to claims 2 and 3, characterised in that said internal housing is open at its first end, in that said receptacle-forming means (12) have an opening (52) that extends substantially radially relative to said axis, and in that the side wall of the handle means (10) has a slot (50) extending between the two ends thereof and in register with said opening, thereby enabling the stem of a stemmed glass to be engaged in the inside housing of the handle means.

8. The meal-taking device according to claim 7, characterised in that the second end of the handle means (18) is closed by a partition, and in that said partition is provided with a slot (56) extending the slot (50) formed in the side wall of the handle means to the center of said second end.

9. The meal-taking device according to any one of claims 1 and 2, characterised in that the wall forming the bottom of the receptacle-forming means (12) includes projecting portions extending from the side wall to the connecting portion, whereby the receptacle-forming means comprise a plurality of distinct compartments.

10. The meal-taking device according to claim 1, characterised in that said receptacle-forming means (12) comprise a plurality of individual receptacles (92, 94, 96) that are removable relative to the handle means (10), each individual receptacle (92, 94, 96) comprising a bottom, a side wall, and means (102) for securing it to said first end (100) of the handle means, said bottoms of the individual receptacles being disposed substantially in the same plane as the second end of the handle means when said receptacles are secured to said handle means.

## Patentansprüche

1. Haltevorrichtung für Speisen, die Greifmittel (10) und einen Behälter bildende Mittel (12) für die Aufnahme der Nahrungsmittel aufweist, wobei die Greifmittel (10) ein erstes Ende zur Verbindung (16) mit den einen Behälter bildenden Mitteln und ein zweites freies Ende (18) aufweisen, wobei der Abstand zwischen den beiden Enden ausreichend ist, um das manuelle Fassen der Greifmittel (10) zu ermöglichen, wobei die Greifmittel (10) eine im wesentlichen zentrale Stellung bezüglich der den Behälter bildenden Mitteln (12) einnehmen und die Form eines ausgesparten Kegelstumpfes haben, der eine in seinem oberen Teil offene Aufnahme bildet und einen Kelch bildende Mittel aufnehmen kann, dadurch gekennzeichnet, daß die einen Behälter bildenden Mittel (12) einen Boden und eine Seitenwand (20) aufweisen, wobei der Boden mit dem ersten Ende der Greifmittel (16) verbunden ist, wobei ein Teil des Bodens im wesentlichen in derselben Ebene liegt wie das zweite Ende der Greifmittel, wobei der Boden in seinem Verbindungsabschnitt mit den Greifmitteln (10) um die Greifmittel (10) einen freien Raum (26) ausspart, um das Eingreifen der Hand des Benutzers um die Greifmittel zu ermöglichen, und einen erhabenen Abschnitt (40) aufweist, der sich von der Seitenwand bis zu dem die Greifmittel umgebenden Raum erstreckt, um den Durchgang des Handgelenks des Benutzers zu ermöglichen.

2. Haltevorrichtung für Speisen nach Anspruch 1, dadurch gekennzeichnet, daß die Greifmittel (10) die Form eines ausgesparten, eine innere Aufnahme bildenden Kegelstumpfes aufweisen, wobei das erste Verbindungsende (16) einen Durchmesser aufweist, der größer ist als derjenige des zweiten Endes (18).

3. Haltevorrichtung nach einem der Ansprüche 1 und 2, dadurch gekennzeichnet, daß die einen Behälter bildenden Mittel (12) im wesentlichen eine Rotationssymmetrie um eine Achse (x) aufweisen, die im wesentlichen durch das Zentrum das erstens Endes der Greifmittel (10) verläuft.

4. Haltevorrichtung für Speisen nach Anspruch 3, dadurch gekennzeichnet, daß die einen Behälter bildenden Mittel (12), im Querschnitt durch eine axiale Halbebene, eine konisch erweiterte Form aufweisen, deren Spitze den Boden des Behälters bildet, wobei einer von dessen Zweigen die Seitenwand und der zweite Zweig den Verbindungsabschnitt mit den Greifmitteln bildet.

5. Haltevorrichtung für Speisen nach einem der Ansprüche 1 bis 4, dadurch gekennzeichnet, daß die einen Behälter bildenden Mittel (12) außerdem Trennelemente aufweisen, die sich vom ersten Ende der Greifmittel bis zu der Seitenwand erstrecken.

6. Haltevorrichtung für Speisen nach einem der Ansprüche 1 bis 4, dadurch gekennzeichnet, daß sie außerdem einzelne Behälter (64) aufweist, die in den einen Behälter bildenden Mitteln angeordnet werden können.

7. Haltevorrichtung für Speisen nach den Ansprüchen 2 und 3, dadurch gekennzeichnet, daß die innere Aufnahme an ihrem ersten Ende offen ist, daß die einen Behälter bildenden Mittel (12) eine Öffnung (52) aufweisen, die sich im wesentliche radial bezüglich der Achse erstreckt, und daß die Seitenwand der Greifmittel (10) einen Schlitz (50) aufweist, der sich zwischen den beiden Enden und in Verbindung mit der Öffnung erstreckt, durch die der Stengel eines Stengelglases in die innere Aufnahme der Greifmittel eingelassen werden kann.

8. Haltevorrichtung für Speisen nach Anspruch 7, dadurch gekennzeichnet, daß das zweite Ende der Greifmittel (18) durch eine Trennwand verschlossen ist, und daß die Trennwand mit einem Schlitz (56) ausgestattet ist, der sich von dem in der Seitenwand der Greifmittel ausgesparten Schlitz (50) bis zum Zentrum des zweiten Endes erstreckt.

9. Haltevorrichtung für Speisen nach einem der Ansprüche 1 und 2, dadurch gekennzeichnet, daß die den Boden der einen Behälter bildenden Mittel (12) bildende Wand vorragende Abschnitte aufweist, die sich von der Seitenwand bis zu dem Verbindungsabschnitt erstrecken, wodurch die einen Behälter bildenden Mittel eine Mehrzahl von verschiedenen Fächern aufweisen.

10. Haltevorrichtung für Speisen nach Anspruch 1, dadurch gekennzeichnet, daß die einen Behälter bildenden Mittel (12) eine Mehrzahl von einzelnen Behältern (92, 94, 96) aufweisen, die bezüglich der Greifmittel (10) herausziehbar sind, wobei jeder einzelne Behälter (92, 94, 96) einen Boden, eine Seitenwand und Mittel zur Verbindung (102) mit dem ersten Ende (100) der Greifmittel aufweist, wobei die Böden der einzelnen Behälter im wesentlichen in derselben Ebene wie das zweite Ende der Greifmittel angeordnet sind, wenn die Behälter mit den Greifmitteln verbunden sind.
